# FASCICULE DE BREVET EUROPEEN

(11) **EP 2 547 827 B1**
(45) Date de publication et mention de la délivrance du brevet: **13.12.2017**
(21) Numéro de dépôt: 11721355.3
(22) Date de dépôt: 17.03.2011
(51) Int. Cl.: E01F 9/70

(54) **DISPOSITIF POUR LE RAMASSAGE RAPIDE (ET ÉVENTUELLEMENT LA POSE) DE CÔNES DE BALISAGE, DESTINÉ À ÊTRE POSITIONNÉ SUR UN CÔTÉ, OU L'ARRIÈRE, OU L'AVANT D'UN VÉHICULE DE RAMASSAGE**
VORRICHTUNG FÜR DAS RASCHE ENTFERNEN (UND EVENTUELL AUFSTELLEN) VON LEITKEGELN, ZUM ANBRINGEN AN DER SEITE, HINTER ODER VOR EINES ENTFERNFAHRZEUGS
DEVICE FOR FAST RETRIEVAL (AND EVENTUALLY PLACEMENT) OF TRAFFIC CONES, INTENDED TO BE PLACED AT THE SIDE, BEHIND OR IN FRONT OF A RETRIEVAL VEHICLE

(30) Priorité: 19.03.2010 FR 1001105
(43) Date de publication de la demande: 23.01.2013
(73) Titulaire: Optomachines, 63200 Riom (FR)
(72) Inventeur: PARADIS, François, F-63200 Riom (FR)
(74) Mandataire: Richebourg, Michel François
(86) Numéro de dépôt international: PCT/IB2011/000566
(87) Numéro de publication internationale: WO 2011/138647

(56) Documents cités:
- EP-A1- 1 630 294
- GB-A- 2 268 772

## Description

### Secteur Technique

La présente invention se rapporte à des dispositifs permettant les balisages autoroutiers, routiers, d'aéroports, de zones portuaires ou autres, en utilisant des cônes plastiques connus en soi.

Le balisage est réalisé actuellement par des cônes en plastique de couleurs (rouge orangée, et bandes réfléchissantes). Ils sont normalisés pays par pays mais possèdent sensiblement les mêmes caractéristiques (mêmes dimensions, mêmes types de poids, etc.). Ils sont rigides et pèsent environ 4,5 kg pour une hauteur de 75 cm (pour les modèles employés en France), avec une semelle au pied du cône, de dimension plus large que le diamètre du cône à sa base, le tout (rigidité, poids, semelle) pour assurer une bonne résistance au vent. Etant en matière plastique, ils offrent une légère élasticité due à ce type de matériau, mais ils ne sont pas flexibles.

Jusqu'à présent, ces cônes en matière plastique sont principalement posés et ramassés manuellement par un ou plusieurs opérateurs à partir d'un véhicule (principalement un véhicule dit « utilitaire » équipé de portes latérales). Un balisage classique représente souvent 100 à 300 cônes.

### Problème Technique

La pose est une opération relativement peu fatigante pour les opérateurs, mais elle exige tout de même de se pencher en dehors du véhicule, de déposer à intervalle régulier sur les marquages au sol avec un bon alignement. Cette pose se fait à vitesse lente, 7 ou 8 km/h environ.

La récupération des cônes est en revanche beaucoup plus pénible. En effet, il faut que l'opérateur se penche hors du véhicule, attrape « au vol » le cône (sans que celui-ci ne glisse des mains) et l'empile dans la zone de stockage prévue dans le véhicule. Avec la vitesse du véhicule, le poids apparent du cône peut être multiplié par deux ou trois pendant la prise à cause de l'accélération. Cet effort, réalisé à environ 25 cm du plancher du véhicule - le plancher du véhicule étant à environ 50 cm du sol - oblige l'utilisateur à se pencher tout en réalisant un effort en torsion. Cela est pénible et fatigant à la longue. A cela s'ajoute la nécessité de sortir la tête et une partie du corps du camion, proche de la zone de passage des autres véhicules automobiles, ce qui s'avère naturellement dangereux sur autoroutes où les véhicules peuvent rouler à grande allure.

Pour des raisons de sécurité, la pose se fait en marche avant, le ramassage en marche arrière : il faut toujours être protégé par le balisage. Cependant, le dispositif selon l'invention fonctionne également en marche AVANT, en adaptant de manière appropriée et évidente le montage du système complet (incluant le dispositif selon l'invention) sur le côté ou à l'avant du véhicule. Ces équivalents techniques font partie de l'invention, ainsi que tous autres équivalents techniques.

Dans ce qui suit, AR ou arrière désignera l'arrière du véhicule ou un déplacement vers l'arrière du véhicule ; AV ou avant, l'inverse.

### Art Antérieur

L'acuité du problème et le nombre de véhicules de ramassage ont suscité plusieurs inventions dans ce domaine, toutes basées sur des principes différents, mais présentant toutes des inconvénients.

Tous les documents et dispositifs connus ont en commun un dispositif venant percuter le cône en partie haute afin de le faire soit légèrement basculer vers l'AR pour qu'il puisse être suffisamment incliné pour être saisi puis transporté (au niveau de la semelle) par un convoyeur, qui va ensuite amener le cône à la hauteur du véhicule (généralement au niveau de sa porte latérale, mais également sur sa face arrière), soit le faire basculer complètement pour qu'il puisse être saisi par un système annexe.

On connaît notamment le brevet EP 1 630 294 A qui décrit un dispositif présentant un percuteur qui bascule le cône. Ce basculement soulève la semelle du cône qui déplace des barres qui escamotent le percuteur par le côté. Le percuteur, en particulier, est composé de deux demi-barres latérales qui inclinent fortement le cône dont la semelle vient en contact avec deux sections latérales qui écartent vers l'extérieur les deux demi-barres (dont elles sont le prolongement), afin que le cône ne soit pas bloqué par le moyen de percussion. Ce dispositif comprend en outre des roues à doigts indispensables en raison de tous les frottements sur la semelle.
Le principal inconvénient de ce brevet (ainsi que de tous les brevets présentant un percuteur fixe) est que la percussion risque de faire totalement basculer le cône, et ceci d'autant plus si le véhicule dépasse une certaine vitesse limite ; vitesse limite qui malheureusement se situe bien souvent en dessous de la vitesse limite de fonctionnement du mode manuel.
On connaît le document GB 200500256 qui décrit un dispositif comprenant comme particularité un percuteur de cône partiel et fixe. On connaît aussi le brevet GB 200424573 qui décrit également un dispositif présentant un percuteur fixe.
De plus, la plupart des dispositifs ne fonctionnent que si le véhicule roule à très faible allure, expliquant de fait qu'ils ne soient pas utilisés, car l'utilisateur préférera utiliser le mode manuel, notamment par gain de temps (même si celui ci présente des inconvénients très sérieux comme indiqués ci-dessus).
Il existe de nombreux autres documents traitant de ce sujet, mais dont les dispositifs sont de nature extrêmement complexe, soit qui nécessitent l'utilisation de cônes spécialement étudiés et réalisés pour fonctionner avec lesdits dispositifs.
Le fait est que de nos jours, sur les routes nous croisons rarement des véhicules équipés de ce genre de dispositifs de ramassage ; ce qui prouve que l'homme du métier privilégie encore très nettement le mode manuel car, malgré les inconvénients listés ci-dessus, il présente moins d'inconvénients que les dispositifs brevetés. En quelque sorte on peut dire que l'homme du métier privilégie la solution la moins mauvaise.

Cette industrie a considéré comme illusoire les solutions au problème posé, et a abandonné semble-t-il toute recherche innovante en ce domaine.

Il existe donc, malgré ce fort préjugé, un réel besoin de sécuriser cette opération de balisage tout en la rendant moins pénible et moins dangereuse pour l'opérateur, et surtout plus rapide. Vu le grand nombre de cônes déjà en utilisation, le Demandeur ne pouvait pas se permettre de modifier les caractéristiques des cônes ; et ceci d'autant plus que les cônes sont souvent normalisés.

L'un des mérites du Demandeur est d'avoir malgré tout recherché une solution efficace et élégante.

### Problème Technique Général :

Le Demandeur s'est donc tourné vers la création d'un dispositif permettant de poser et ramasser les cônes en toute sécurité et en facilitant le travail de l'opérateur, et en rendant les opérations de pose et de ramassage nettement plus rapides. Le problème principal posé est d'augmenter la rapidité du ramassage. Le tout sans exclure un ramassage à la faible vitesse actuelle, c'est-à-dire un dispositif totalement compatible avec les matériels, personnels et habitudes de travail actuels.

La présente invention concerne spécifiquement un dispositif de percussion dynamique pour dispositifs de ramassages de cônes.

La présente invention est basée sur un système en continu totalement autonome pour l'opération de pose et de ramassage des cônes, et non en séquentiel comme la plupart des dispositifs de l'art antérieur.

### Description de l'invention :

La présente invention concerne donc un dispositif de percussion dynamique adapté pour se fixer sur des dispositifs de ramassage de cônes standardisés notamment un convoyeur à rouleaux ou à bande disposé de manière connue à l'arrière ou le long d'une paroi latérale du véhicule de ramassage, et se terminant au niveau d'une porte latérale où se trouve l'opérateur. Ce dispositif vient se fixer, s'adapter, sur des parois latérales d'un convoyeur de cône.
On a vu qu'il pouvait aussi être adapté à l'arrière du véhicule, ou même fonctionner en marche avant, selon les habitudes locales de travail, le véhicule disponible, le lieu de l'opération, par exemple si l'approche du véhicule requiert une marche en avant (comme pour un chantier mobile avec un véhicule de balisage en tête et de débalisage à l'arrière, ou sur aéroport, zone portuaire, toute zone comportant des matériels fragiles, etc... ou simplement pour une meilleure visibilité du conducteur). Il s'agit d'équivalents techniques évidents qui font partie de l'invention sans qu'il soit besoin, ni de les décrire en détail, ni de les revendiquer spécifiquement.
A cet effet, l'invention propose un dispositif pour le ramassage rapide et éventuellement la pose de cônes de balisage tel que définit par la revendication 1.
L'invention propose aussi un procédé de ramassage de cônes de balisage définit par la revendication 18 en utilisant le dispositif de la revendication 1.
L'invention propose en plus un procédé de pose de cônes de balisage définit par la revendication 19 en utilisant le dispositif de la revendication 1 dont le percuteur est retiré ou placé en position haute.

L'invention repose sur un dispositif pour le ramassage rapide et éventuellement la pose de cônes de balisage, destiné à être positionné sur un côté, ou l'arrière, ou l'avant d'un véhicule de ramassage, ledit dispositif comportant un « moyen technique de percussion », pour basculer légèrement un cône afin d'être saisi puis transporté, solidaire du dispositif de ramassage, dont le véhicule de ramassage est solidaire, ce qui crée le mouvement du percuteur et donc la « percussion » contre le cône, caractérisé en ce le « moyen technique de percussion » comporte un percuteur de cône MOBILE d'arrière AR en avant AV et d'avant AV en arrière AR - AR et AV désignant le sens habituel mais non limitatif de marche du véhicule ramasseur - ladite mobilité étant essentiellement obtenue par un « moyen technique de guidage » du percuteur AR vers AV puis AV vers AR, et par l'impulsion ou énergie cinétique générées par la percussion du percuteur mobile sur le cône, ledit « moyen technique de percussion » étant adapté pour percuter le cône lorsque le véhicule de ramassage est en marche et pour être renvoyé « violemment/rapidement » vers l'avant AV par l'impulsion ou l'énergie cinétique générées par la percussion, vers un moyen d'amortissement/ renvoi, puis de revenir « violemment/rapidement », grâce à l'énergie cinétique résiduelle restituée par ledit moyen d'amortissement/renvoi, vers sa position de départ pour la percussion d'un nouveau cône, le tout en succession rapide par dissipation de l'énergie cinétique.

On comprendra qu'il est impossible de définir des termes tels que «violemment» ou «rapidement» car ils sont fonction du véhicule, de sa vitesse, du poids du cône, des habitudes locales de travail etc...

Selon l'invention, ces termes définissent une percussion violente (due à une vitesse élevée du véhicule de ramassage, ce qui est l'un des objectifs essentiels de l'invention) qui engendre donc une impulsion/énergie cinétique dont une faible partie sert à incliner le cône sans le faire basculer, la grande majorité de ladite énergie étant transmise au percuteur (car, étant beaucoup plus léger que le cône, il « résiste » moins que le cône à ladite énergie) qui, étant MOBILE d'AR en AV (et d'AV en AR), est « violemment » et donc « rapidement » renvoyé vers l'AV du véhicule, où un moyen d'amortissement (pour ne pas endommager ou fatiguer le matériel) et surtout de renvoi , le réceptionne , absorbe une partie de son énergie et restitue de l'énergie dite « résiduelle » au dit percuteur pour le renvoyer « violemment » et donc « rapidement » vers l'AR.

Pour prendre un exemple non limitatif,
- pour un cône de 4,5 kg,
- un moyen de percussion comportant un bras mobile (3) de longueur 50 cm et une barre transversale de percussion de diamètre 3 cm, de poids total 800 g
- un véhicule reculant ou avançant entre 15 et 20 km/h
- la percussion d'une barre de percussion sur le haut du cône renvoie ladite barre en 1 seconde (temps estimé et fortement variable selon la vitesse véhicule et de nombreux paramètres) vers un moyen d'amortissement/renvoi, notamment, sur le prototype, un amortisseur hydraulique de type vérin,
- lequel est comprimé par l'arrivée du percuteur, absorbe une partie de l'énergie correspondante, et en restitue l'énergie « résiduelle » (moins les frottements et autres effets parasites connus) au dit percuteur
- lequel revient en 1 s (temps estimé et fortement variable selon la vitesse véhicule et de nombreux paramètres) à sa position de départ AR, prêt pour la percussion d'un nouveau cône.
- LE CYCLE EST DONC D'ENVIRON 1s + 1s SOIT ENVIRON 2s.

Enfin, l'amortisseur hydraulique est disposé de manière telle que le percuteur ait aussi naturellement tendance à retomber du coté stable, c'est-à-dire vers le bas, en position de percussion. Ceci est utile pour les percussions à faible vitesse où l'énergie cinétique est plus faible.

L'homme de métier aura cependant compris que :
- la percussion génère une impulsion / énergie cinétique qui est fonction de la vitesse de percussion, laquelle est fonction de la vitesse de roulement du véhicule de ramassage ;
- cette impulsion/énergie cinétique escamote le percuteur loin du cône, et dans le prototype et l'objet de l'invention, renvoie le percuteur en avant car il est MOBILE ; à vitesse élevée, ce renvoi est « violent » et donc « rapide » ;
- le percuteur ainsi escamoté ou renvoyé est stoppé par un moyen d'amortissement et de renvoi, qui peut être quelconque, lequel amortit le choc et surtout renvoie le percuteur vers sa position initiale grâce à l'énergie cinétique « résiduelle » et/ou à la gravité (si l'escamotage a lieu vers le haut).
- l'homme de métier a déjà compris que pour qu'il existe une énergie cinétique « résiduelle », il convient que l'énergie cinétique créée par la percussion soit supérieure à l'énergie suffisante pour renvoyer le percuteur vers le moyen d'amortissement/renvoi ; dans le cas contraire, il n'y aurait pas de « renvoi » ; l' homme de métier a aussi compris que ladite énergie résiduelle doit être suffisante pour renvoyer « violemment/rapidement » le percuteur vers sa position de départ.

Le « moyen de guidage « peut être quelconque : dans ce qui suit, et sur le prototype réalisé, le bras portant le percuteur est mobile en rotation autour d'un axe perpendiculaire au sens de la marche ; disposé en dessous du niveau de percussion pour le prototype, on peut cependant envisager des équivalents techniques où le percuteur (qui est généralement une barre horizontale également perpendiculaire au sens de la marche) est articulée au dessus de la hauteur de percussion, ou est guidé par deux rails formant chacun une gorge en U horizontal où circule ledit percuteur, avec des roulements à billes pour réduire les frottements.

Enfin, on comprendra que ledit moyen d'amortissement/renvoi peut lui même conférer de l'énergie au percuteur, pour un renvoi encore plus rapide vers sa position initiale : par exemple, ce peut être le cas d'un moyen à ressort, lequel à la fois amortit et restitue de l'énergie au percuteur, ou un vérin, ou même un moyen actif qui emmagasine de l'énergie avant que le percuteur ne l'atteigne, et la restitue lors du choc : notamment un ressort ou un vérin, ou une lame métallique flexible, « prétendus » par un moteur (par exemple à vis sans fin) ou par un vérin asservi, cette « pré-tension » formant une énergie qui est restituée lorsque le percuteur heurte ledit moyen de renvoi (le déclenchement se faisant par un moyen simple tel que un contact électrique, le basculement d'un doigt heurté par le percuteur, etc...).

On optera pour les solutions les plus simples (moins de maintenance et coût moindre) notamment un amortisseur hydraulique de type vérin de renvoi, ce qui est le cas envisagé ci-dessous et sur le prototype.

Pour les opérations de pose, il suffit de déposer manuellement le cône sur le convoyeur - dont on aura préalablement inversé le sens de rotation - qui va l'accélérer et le déplacer jusqu'à la surface de la chaussée, le « saut » du cône du convoyeur vers la chaussé ne présentant pas de difficulté particulière.

L'homme de métier comprendra à la lecture de ce qui va suivre que l'invention concerne un moyen général qui consiste en :
- un moyen connu de convoyeur associé à un véhicule de ramassage
- un dispositif selon l'invention dont les moyens sont
- un moyen de percussion du cône en marche AR ou AV
- monté pivotant sur un support solidaire dudit convoyeur
- ledit moyen de percussion étant adapté géométriquement et en cinématique pour percuter le cône en un point A légèrement sous le sommet (d'une distance d) dudit cône, et pour incliner le cône vers l'AR sans le renverser,
- à une vitesse suffisante (marche AR du véhicule) pour que ladite percussion **contre le cône** soulève ledit moyen de percussion ET simultanément le renvoie fortement vers l'AV, ce double mouvement permettant au cône de se dégager dudit moyen de percussion ET de retomber vers l'AV, où sa semelle tombe sur le bord du convoyeur (puisque dans ce laps de temps le véhicule a reculé),
- ledit renvoi vers l'AV dudit moyen de percussion projetant ledit moyen de percussion sur un dispositif d'amortissement/renvoi adapté pour amortir le choc et pour renvoyer rapidement vers l'AR, de manière dynamique, c'est à dire par dissipation de l'énergie du renvoi vers l'AV, ledit dispositif de percussion qui retrouve ainsi très rapidement sa position de départ où il est à nouveau en mesure de percuter le cône suivant.

On comprendra aisément que la caractéristique essentielle est le dispositif de renvoi dynamique, car il remplit deux fonctions essentielles : 1/ escamoter très rapidement le percuteur tout en dosant l'énergie de basculement communiquée au cône, et 2/ renvoyer très rapidement, par un mouvement forcé, après le passage du cône, le moyen de percussion vers sa position initiale où il peut donc très rapidement percuter un nouveau cône.

Ce renvoi dynamique rapide permet donc une cadence très élevée de ramassage, par exemple 15 à 20 km/h, et même 30 km/h selon les conditions de température.

On notera que l'invention s'applique aussi, a fortiori, aux faibles vitesses si les opérateurs choisissent de travailler à des vitesses faibles. L'invention est donc totalement polyvalente.

Ledit dispositif d'amortissement/renvoi dynamique peut être passif, par exemple un ressort ou un vérin que le renvoi vers l'AV comprime et qui se détend pour renvoyer le moyen de percussion vers l'AR, ou bien actif, c'est à dire par exemple un vérin motorisé qui est armé durant la phase de renvoi vers l'AR du percuteur, et qui frappe le percuteur en lui donnant une forte impulsion vers l'AR lorsque ledit percuteur le frappe en bout de sa course vers l'AV.

On a représenté sur les figures 12a à 12e le moyen général décrit ci-dessus, caractérisé par sa cinématique et ses moyens de percussion et de renvoi qui autorisent un dégagement du cône sous le moyen de percussion, puis un retour forcé très rapide du moyen de percussion par dessus le cône vers sa position initiale.

La figure 13 représente une vue de l'AR d'un exemple schématique et non limitatif du dispositif selon l'invention, c'est à dire le convoyeur (flèche), son châssis CH, le support 11 solidaire du châssis, le pivot 7 le bras 3 et la tige de percussion 6 solidaire du bras 3.

Sur la figure 12 a le moyen de percussion 6 (vu de côté) est en position de percussion. On voit qu'il va percuter le cône au niveau du point A la distance d) étant facilement calculable par l'homme de métier au moyen de règles élémentaires de géométrie, de cinématique, et au maximum avec quelques essais de routine. Ce point A est choisi pour qu'il permette à la tige de percussion 6 de ne pas être bloquée par le cône mais au contraire d'être soulevée par la paroi conique et de passer au dessus du niveau horizontal de la pointe du cône. Le véhicule recule avec une vitesse ALPHA.

Sur la figure 12b, on a représenté le moment de la percussion. On voit que la tige ou barre de percussion (6) (ainsi par conséquent que le bras pivotant (3) qui en est solidaire) est soumise à une impulsion verticale vers le haut ET à une forte impulsion (car par hypothèse la vitesse ALPHA est élevée) vers l'AV, ce qui donne une résultante de forces R. La barre (6) va donc être rejetée violemment en arrière et vers le haut, tandis que le cône s'incline vers l'AR, tout en conservant son centre de gravité G dans son polygone de sustentation (calculs ici encore élémentaires).

Sur la figure 12c le cône est passé sous la barre (6) qui est renvoyée violemment vers l'AV avec une forte énergie E, et le cône retombe sur le bord du convoyeur.

Sur la figure 12d, le cône est sur le convoyeur, et le bras (3) heurte le moyen d'amortissement/renvoi (8) (schématisé ici par un piston avec un ressort de renvoi). L'invention réside essentiellement dans le fait que l'énergie E est transformée en très grande partie, via le moyen de renvoi (8), en une force violente de renvoi RC

Sur la figure 12e, cette force RC s'est traduite par le retour du bras (3) et du percuteur (6) avec une vitesse v élevée vers la position initiale où un nouveau cône peut être percuté.

Naturellement, le moyen (8) peut être réglable et être étalonné notamment en fonction de la vitesse choisie. Il sera évident à l'homme de métier que, plus la vitesse de ramassage souhaitée sera choisie élevée, plus le moyen de renvoi (8) devra être puissant (on pourra par exemple pré-comprimer le ressort, ou étalonner le vérin s'il s'agit d'un vérin).

On peut prévoir subsidiairement un moyen d'amortissement du percuteur dans sa position arrière AR (9) c'est à dire en fait une butée qui l'empêche de « rebondir » vers l'avant et assure la bonne hauteur « d » de percussion et un amortisseur qui permet de le stabiliser dans cette position arrière.

Ce peut être par exemple un autre amortisseur hydraulique, une butée caoutchouc conique, disposé à une distance adéquate de l'axe de rotation selon sa raideur.

On a représenté sur la Figure 14 un second amortisseur hydraulique (8') disposé en dessous de l'axe de rotation (7) remplaçant le moyen d'amortissement (9).

L'invention concerne donc les éléments suivants :
1.Dispositif (1) pour ramassage rapide, sans pénibilité et sans danger pour l'opérateur, de cônes (2) de balisage autoroutiers, routiers, d'aéroports, de zones portuaires ou autres, du type comportant un véhicule de ramassage équipé dudit dispositif, lui-même du type comportant un moyen de percussion (3) du cône et un convoyeur (4) du cône vers l'opérateur, caractérisé en ce que :
   - ledit moyen de percussion (3) est constitué d'au moins un bras articulé (5) monté pivotant selon un axe de rotation perpendiculaire au convoyeur (4), au niveau d'un point de fixation ou pivot (7), lui-même monté sur un support (11) solidaire du convoyeur (4) et qui comporte un élément de type barre de percussion (6) à son extrémité supérieure (également perpendiculaire par rapport à l'axe longitudinal du convoyeur)
   - ledit moyen de percussion (3) est géométriquement adapté de telle manière qu'en reculant par le mouvement dudit véhicule vers l'AR, la barre de percussion (6) heurte la partie supérieure du cône, en un point (A) distant du sommet (S) du cône d'une distance (d) ; cette distance (d) est adaptée pour que lorsque la barre de percussion (6) fait basculer le cône (2) par action/percussion sur le point (A), le cône bascule vers l'AR tout en repoussant la barre 6 vers le haut ET vers l'AV par pivotement autour du pivot (7), le basculement et le fait de repousser la barre 6 vers le haut ET vers l'AV étant adaptés géométriquement et en cinématique pour que le cône puisse se dégager de la barre de percussion (6) par le dessous de celle-ci pour ensuite retomber par gravité (au niveau d'au moins une partie de sa semelle) sur le convoyeur, tandis que le bras (5) et la barre (6) reculent vers l'AV, le dégagement étant permis par la coopération de ces deux mouvements.
   - le cône et le point (A) sont géométriquement adaptés pour, sous le choc de la barre 6 à vitesse élevée sur le point A du cône, repousser ledit bras articulé (5) autour de son point de fixation (7) en le renvoyant fortement vers l'avant (AV) où le bras articulé (5) heurte un premier moyen d'amortissement et de renvoi (8), qui par réaction à l'énergie transmise par le bras articulé (5), renvoie rapidement ledit bras (5), et donc la barre de percussion (6), vers sa position initiale de percussion, tandis que le cône (2), qui s'est dégagé de la barre de percussion bascule par gravité vers l'avant (AV) sous ladite barre de percussion et retombe avec sa semelle (10) sur le convoyeur.
2.Dispositif caractérisé en ce que ledit premier moyen d'amortissement et de renvoi (8) est un amortisseur hydraulique, ou un couple ressort-amortisseur, ou tout autre élément connu possédant les mêmes caractéristiques, à savoir : être capable d'absorber une certaine quantité d'énergie cinétique et être également capable de la restituer en partie.
3. Dispositif caractérisé en ce que, au retour vers sa position initiale, ledit moyen de percussion (6) voit son mouvement amorti par un second moyen d'amortissement (9), adapté pour absorber l'énergie résiduelle et éviter tout rebond dudit moyen de percussion (3).
4.Dispositif caractérisé en ce que le second moyen d'amortissement (9) est un élément de type « butée» en caoutchouc ou tout autre moyen de freinage progressif du mouvement du moyen de percussion au voisinage de ladite position initiale tout en assurant une position d'arrêt précise et stable.
5. Dispositif caractérisé en ce que ledit moyen de freinage progressif est constitué de deux bandes latérales à revêtement adaptées pour entrer en frottement avec ledit moyen de percussion.
6.Dispositif caractérisé en ce que l'énergie cinétique nécessaire au renvoi rapide de la barre 6 (et du bras 5) vers l'AR est engendrée par le choc de la barre 6 sur le point A du cône à une vitesse de recul du véhicule de ramassage de l'ordre de 12 à 30 km/h.

Le dispositif de percussion (1) de la présente invention comprend un moyen de percussion (3) dynamique étudié pour venir percuter un cône (2) afin de le faire légèrement basculer (il faut soulever suffisamment la semelle pour qu'elle s'engage sur le convoyeur, soit 8 à 12 cm environ) afin que le cône puisse être transporté par un convoyeur (4). Par « moyen de percussion dynamique » on entend que ce moyen est fixé de manière mobile autour d'un point de fixation (7) situé en partie supérieure des parois latérales (11) dudit convoyeur (4) (contrairement à l'art antérieur où ce moyen de percussion est systématiquement non mobile).

Ledit moyen de percussion (3) est constitué d'au moins un bras articulé (5) monté pivotant selon un axe de rotation perpendiculaire au convoyeur, au niveau dudit point de fixation (7), et qui comporte un élément de type barre de percussion (6) à son extrémité supérieure (parallèle au convoyeur), le moyen de percussion formant sensiblement une forme d'arceau.

Ledit moyen de percussion (3) est géométriquement adapté de telle manière qu'en reculant, la barre de percussion (6) heurte la partie supérieure du cône, en un point (A) distant du sommet (S) du cône d'une distance (d). Cette distance d est adaptée pour que lorsque la barre de percussion (6) fait basculer le cône par action/percussion sur le point (A), le cône bascule jusqu'à lever suffisamment sa semelle afin que celle-ci puisse retomber sur le convoyeur (4).

Le cône (2) et le point (A) sont géométriquement adaptés pour repousser ledit bras articulé autour de son point de fixation (7) en le renvoyant fortement vers l'avant (AV) où le bras articulé (5) heurte un premier moyen d'amortissement et de renvoi (8), qui par réaction à l'énergie transmise par le bras articulé (5), renvoie rapidement ledit bras (et donc la barre de percussion) vers sa position initiale de percussion, tandis que le cône, qui s'est dégagé de la barre de percussion, bascule par gravité vers l'avant (AV) sous ladite barre de percussion et retombe avec sa semelle sur le convoyeur.

Ledit premier moyen d'amortissement et de renvoi (8) est situé sur la face arrière de ladite paroi latérale (11). Ledit moyen d'amortissement et de renvoi est avantageusement étudié pour absorber une grande partie de l'énergie transmise par le moyen de percussion après percussion du cône.

Ledit moyen de percussion peut être également avantageusement constitué d'au moins un second moyen d'amortissement (9), et uniquement d'amortissement, situé sur la face avant de ladite paroi latérale (11), en face dudit premier moyen d'amortissement et de renvoi (8), sur lequel vient reposer, en position de repos, ledit moyen de percussion (c'est-à-dire avant percussion d'un cône).

En fonctionnement, le cône va être percuté par ledit moyen de percussion (3). Le cône va utiliser une partie de l'énergie pour son propre basculement et soulèvement de sa semelle (10), et va transmettre une certaine énergie (créée par l'impact, la vitesse du véhicule, etc, notions physiques élémentaires) au moyen de percussion qui, étant mobile, va s'escamoter ou, selon un mode préféré se projeter en avant en rotation autour de son point de fixation (7) jusqu'à rencontrer ledit premier moyen amortisseur et de renvoi (8).

Ledit premier moyen amortisseur et de renvoi (8) va alors absorber une partie de l'énergie, puis va en restituer une partie au moyen de percussion (3) afin de le renvoyer vers sa position initiale dite de repos qui se situe sur ledit second moyen d'amortissement (9). Ce dernier va alors absorber en totalité le restant d'énergie transmise par le moyen de percussion, afin que ce dernier reste en position statique. Une fois cette position statique de repos atteinte, le dispositif est de nouveau opérationnel pour percuter un nouveau cône.

L'homme du métier a donc compris que le coeur de l'invention est un moyen de percussion mobile en rotation, avec « dissipation et utilisation » de l'énergie cinétique créée par le choc avec le cône.

Le dispositif, de par l'interaction du premier moyen d'amortissement et de renvoi (8), du second moyen d'amortissement (9), et du moyen de percussion mobile (3), permet une très grande dissipation du trop plein d'énergie qui pourrait causer des rebonds multiples du moyen de percussion et donc entraver le bon fonctionnement du l'ensemble du dispositif, tout en utilisant l'énergie résiduelle pour renvoyer ledit moyen de percussion vers sa position initiale, l'amortissement et le renvoi « dynamique » rendant possible une accélération de la cadence de ramassage de cône, sans risque de faire chuter le cône.

Selon la présente invention, plus la vitesse du véhicule est élevée, plus l'impulsion d'escamotage du moyen de percussion (3) est forte et donc ce dernier s'escamote plus vite, évitant au cône de prendre une inclinaison dangereuse. Pour résumer, quelle que soit la vitesse du véhicule (dans des limites raisonnables, c'est-à-dire de 1 à environ 30 km/h) et donc quelle que soit la vitesse à laquelle le moyen de percussion va venir percuter le cône, on aura sensiblement le même choc entre le moyen de percussion et le cône, créant sensiblement le même transfert d'énergie. Dans les cas, où une trop grande quantité d'énergie serait transférée du cône vers le moyen de percussion lors du choc, celle-ci serait absorbée par ledit premier moyen d'amortissement et de renvoi (8), puis par le second moyen d'amortissement (9).

L'obtention de cet ensemble de propriétés, a priori incompatibles entre elles, est tout à fait surprenant.

A l'inverse, lorsque l'utilisateur souhaitera poser des cônes sur la route, il lui suffit de retirer le percuteur de l'équipement ou placer le moyen de percussion (3) en position haute, c'est-à-dire dans une position telle que le cône passe tout simplement dessous le moyen de percussion.

Le bras articulé pourra être fixé dans ladite position par tout moyen connu à la paroi latérale (sangles, goupilles, butées etc).

L'utilisateur posera les cônes à intervalles réguliers sur le convoyeur que l'on a au préalablement mis en position de fonctionnement inverse par rapport au fonctionnement de ramassage de cônes, c'est-à-dire pour transporter le cône vers la route.

### Description des Figures

La Figure 1 représente une vue de profil du dispositif de percussion selon la présente invention fixé au convoyeur de cône. Cette figure 1 comprend également un cône avant percussion.
La Figure 2 représente une vue de profil dudit dispositif de percussion au moment précis de la percussion du cône.
La Figure 3 représente toujours une vue de profil dudit dispositif de percussion juste après percussion du cône, ce dernier étant maintenant incliné.
La Figure 4 représente une vue de profil du dispositif de percussion. Le cône est maintenant suffisamment incliné pour pouvoir être transporté par le convoyeur.
La Figure 5 représente un vue de profil du dispositif de percussion, dans laquelle la barre de percussion mobile est projetée vers l'avant.
La Figure 6 représente un vue de profil du dispositif de percussion, dans laquelle le cône est maintenant disposé contre le convoyeur, et la barre de percussion a fini sa course contre le moyen d'amortissement, le cône passant sous la barre de percussion.
La Figure 7 représente un vue de profil du dispositif de percussion, dans laquelle le cône arrive en position haute du convoyeur, et la barre de percussion a été renvoyée par le moyen d'amortissement contre le moyen de type butée (en position dite de repos).
La Figure 8 est un agrandissement en vue en perspective de la partie du dispositif de percussion comprenant notamment le moyen de percussion, les moyens d'amortissement ; la barre de percussion étant en position dite de repos sur le second moyen d'amortissement.
La Figure 9 est un agrandissement en vue en perspective de la partie du dispositif de percussion comprenant notamment le moyen de percussion, les moyens d'amortissement ; la barre de percussion étant en position intermédiaire, c'est-à-dire faisant suite à une percussion.
La Figure 10 est un agrandissement en vue en perspective de la partie du dispositif de percussion comprenant notamment le moyen de percussion, les moyens d'amortissement ; la barre de percussion rentrant en contact avec le premier moyen d'amortissement.
La Figure 11 est une vue en perspective du dispositif selon la présente invention ainsi que du convoyeur et du véhicule motorisé, une fois que le cône se situe sur le convoyeur et que la barre de percussion (6) se retrouve dans sa position initiale.

### Description détaillée d'un mode de réalisation

L'invention sera décrite plus spécifiquement dans ce qui suit.

Comme cela peut-être observé dans la figure 1, le dispositif de percussion (1) comprend :
- un moyen de percussion (3) composé d'au moins un bras articulé (5) monté pivotant selon un axe de rotation perpendiculaire au convoyeur (4), au niveau dudit point de fixation (7), et qui comporte une barre de percussion (6) à son extrémité supérieure (parallèle au convoyeur)
- un premier moyen d'amortissement et de renvoi (8),
- un second moyen d'amortissement (9).

Ledit dispositif de percussion (1) étant fixé à deux parois latérales (11), elles-mêmes connectées au convoyeur de cône (4).
Ledit moyen de percussion (3) repose sur ledit second moyen d'amortissement (9), et est en position pour venir percuter un cône (2) afin de le faire basculer.

Dans ce mode de réalisation préféré, le premier moyen d'amortissement et de renvoi (8) est, de préférence, de type amortisseur hydraulique ou tout autre moyen capable d'absorber une certaine quantité d'énergie et de d'en restituer également une partie, tel que par exemple un couple ressort/amortisseur, etc...

Dans le même mode de réalisation préféré, ledit second moyen d'amortissement (9) est de préférence un élément de type butée en caoutchouc suffisamment mou pour absorber l'énergie cinétique qui va lui être transféré par le moyen de percussion (3), afin d'éviter de nouveau tout transfert ultérieur.

Ledit bras articulé (5) est fixé de manière mobile autour d'un point de fixation (7) permettant la rotation autour de ce point du moyen de percussion (3), après percussion du cône (2).

Selon un autre mode de réalisation, le dispositif de percussion (1) comprend deux amortisseurs hydrauliques et deux éléments de type butée caoutchouc disposés sur chacune des parois latérales (11) du convoyeur.

Dans la figure 8, qui est une vue en grossissement du moyen d'amortissement (3), on observe clairement l'amortisseur hydraulique (8), ledit élément de type butée en caoutchouc (9) qui se situe en face. On observe également que le bras articulé (5) repose sur ladite butée en caoutchouc (9) indiquant ainsi que le moyen de percussion (3) se trouve en position de repos, prêt à venir percuter un cône.

Il est possible d'ajouter à l'élément de percussion (6), une masselotte de réglage (non représentée) de l'inertie du percuteur, en particulier lors de variations de la température extérieure pouvant influencer la rigidité du cône (2).

Dans un mode de réalisation préféré, le distance d est comprise entre 4 et 6 cm, la barre (6) et le bras (5) sont en matériau de type aluminium ou inox et présentent un diamètre de 3 cm.

### Exemple en fonctionnement

Le Demandeur a remarqué trois modes de fonctionnement différents selon les vitesses du véhicules (et donc selon la vitesse de percussion) :
1. À vitesse « moyenne » (c'est à dire supérieure aux vitesses de l'art antérieur mais encore assez faibles) : 4 à 10 ou 12 km/h. C'est un mode dynamique où l'on cherche à répartir équitablement l'énergie du choc entre le cône (2) et le moyen de percussion (3). L'énergie du choc reçue par le cône (2) sert à soulever la semelle (12), celle reçue par le moyen de percussion (3) sert à le faire s'escamoter. A noter que ce choc sur le cône (2) crée un moment de rotation du cône autour de l'extrémité de sa semelle (10), moment compensé par l'arrivée de la semelle sur le convoyeur (4) qui crée un moment inverse. Cet équilibre participe à la stabilité du cône sur le convoyeur. Le fonctionnement réside dans l'équilibre des inerties et de la répartition de l'énergie.
2. À « haute vitesse » au delà de 12-15 km/h jusqu'à environ 18-20 km/h, selon la température : c'est un mode où les forces d'inertie sont dominantes. La percussion est forte et courbe légèrement la partie haute du cône (2) du fait de son élasticité, cependant, le moyen de percussion (3) s'escamote à très vive allure, limitant ainsi la force de basculement exercée sur le cône. Celui-ci est alors plaqué sur le convoyeur par son inertie, le convoyeur le freine et l'achemine vers le véhicule. Le fonctionnement réside dans les rapports d'inerties, la raideur du cône et de l'adhérence sur le convoyeur.
3. À petite vitesse de 1 km/h jusqu'à 4 km/h environ, c'est-à-dire les vitesses de l'art antérieur, c'est un mode « quasi-statique » où les forces de gravité sont dominantes. La masse du moyen de percussion (3) doit équilibrer la résistance du cône (2) au basculement, le début de ce basculement entraînant le moyen de percussion (3) vers le haut par adhérence sur le haut du cône (2), la force du moyen de percussion diminue alors et le cône (2) bascule par le haut. La semelle du cône tombe alors sur le convoyeur disposé à distance adéquate. Le fonctionnement réside dans l'équilibre des masses statiques et la géométrie.

Les modes de fonctionnement 1 et 2 sont principalement utilisés avec le dispositif de la présente invention. Aux vitesses élevées (selon l'invention) mentionnées, les dispositifs de l'art antérieur font systématiquement basculer totalement le cône ; ceci a créé dans cette industrie un préjudice contre la recherche de ramassages « rapides ».

Il a été remarqué que même à faible allure (mode de fonctionnement n° 3), la présente invention est plus performante que les dispositifs de l'art antérieur, en raison de la possibilité pour le percuteur de remonter vers le haut en glissant le long du haut du cône, libérant celui-ci avant d'atteindre une inclinaison dangereuse et irréversible ; bien que ceci n'était pas le problème technique que souhaitait résoudre le Demandeur.

Pour des cônes plus petits, par exemple de 50 cm de hauteur, la géométrie sera adaptée en conséquence, la masse du percuteur sera diminuée de 30%. De même, si des cônes bi-matières présentent un rapport masse semelle - masse cône différent, la masse et l'inertie du percuteur seront modifiés proportionnellement : ce sont la masse du cône, sa répartition de masse, sa rigidité qui déterminent, par loi de proportionnalité, la masse du percuteur, sa répartition de masse et les valeurs d'amortissement. L'homme de métier saura adapter les dimensionnements des composants de manière à conserver une répartition d'énergie identique à celle définie plus haut entre cône et escamotage du percuteur.
De même, le mouvement d'escamotage du percuteur peut être dirigé vers le haut par un mouvement de rotation, en biais vers le haut par un mouvement de translation, en latéral sur le coté, par un mouvement de rotation ou de translation, ou par déformation d'une liaison élastique présentant des caractéristiques voisines du moyen 8 d'amortissement/renvoi.
Le percuteur peut aussi être constitué comme indiqué en figure 15 d'une barre double pivotante avec un mouvement circulaire par demi tour : la percussion d'un premier cône met en rotation l'ensemble à double percuteur alternatif sur un demi tour pendant que le cône passe dessous, la seconde barre du percuteur arrive alors en position de percussion et l'ensemble est stoppé en position par un moyen d'amortissement, la percussion d'un second cône produisant sur cette seconde barre le même effet que sur la première, et ainsi de suite.
L'homme de métier saura décliner ce principe avec 3 barres ou plus, ou imaginer d'autres systèmes utilisant une répartition d'énergie contrôlée entre cône et percuteur.

L'invention couvre également tous les modes de réalisation et toutes les applications qui seront directement accessibles à l'homme de métier à la lecture de la présente demande, et de ses connaissances propres.

## Revendications

1. Dispositif pour le ramassage rapide et éventuellement la pose de cônes de balisage, destiné à être positionné sur un côté, ou l'arrière, ou l'avant d'un véhicule de ramassage, ledit dispositif comportant un « moyen technique de percussion », pour basculer légèrement un cône afin d'être saisi puis transporté, solidaire du dispositif de ramassage, dont le véhicule de ramassage est solidaire, ce qui crée le mouvement du percuteur et donc la « percussion » contre le cône, caractérisé en ce le « moyen technique de percussion » comporte un percuteur de cône MOBILE d'arrière AR en avant AV et d'avant AV en arrière AR - AR et AV désignant le sens habituel mais non limitatif de marche du véhicule ramasseur - , ladite mobilité étant essentiellement obtenue par un « moyen technique de guidage » du percuteur AR vers AV puis AV vers AR, et par l'impulsion ou énergie cinétique générées par la percussion du percuteur mobile sur le cône, ledit « moyen technique de percussion » étant adapté pour percuter le cône lorsque le véhicule de ramassage est en marche et pour être renvoyé « violemment/rapidement » vers l'avant AV par l'impulsion ou l'énergie cinétique générées par la percussion, vers un moyen d'amortissement/ renvoi, puis de revenir « violemment/rapidement », grâce à l'énergie cinétique résiduelle restituée par ledit moyen d'amortissement/renvoi, vers sa position de départ pour la percussion d'un nouveau cône, le tout en succession rapide par dissipation de l'énergie cinétique.

2. Dispositif selon la revendication 1, **caractérisé en ce que** le « moyen de guidage » peut être quelconque : dans ce qui suit, et sur le prototype réalisé, le bras portant le percuteur est mobile en rotation autour d'un axe perpendiculaire au sens de la marche ; on peut cependant envisager des équivalents techniques où le percuteur, qui est généralement une barre horizontale également perpendiculaire au sens de la marche, est articulé au dessus de la hauteur de percussion, ou est guidé par deux rails formant chacun une gorge en U horizontal où circule ledit percuteur, avec des roulements à billes pour réduire les frottements.

3. Dispositif selon la revendication 1 ou 2, **caractérisé en ce que** ledit moyen d'amortissement/renvoi peut lui même conférer de l'énergie au percuteur, pour un renvoi encore plus rapide vers sa position initiale : par exemple, ce peut être le cas d'un moyen à ressort, lequel à la fois amortit et restitue de l'énergie au percuteur, ou un vérin, ou même un moyen actif qui emmagasine de l'énergie avant que le percuteur ne l'atteigne, et la restitue lors du choc.

4. Dispositif pour le ramassage de cônes de balisage selon l'une quelconque des revendications 1 à 3 comportant un convoyeur latéral - à bande ou à rouleaux - ou en position AR ou AV apte à être monté sur le véhicule de ramassage, **caractérisé en ce qu'**il est monté sur ledit convoyeur ou son châssis :
- ledit dispositif pour le ramassage dont les moyens sont
- un moyen de percussion (3) sensiblement en forme d'arceau, du cône en marche AR ou AV
- monté pivotant sur un support 11 solidaire dudit convoyeur,
- ledit moyen de percussion étant adapté géométriquement et en cinématique pour percuter le cône en un point A légèrement sous le sommet, d'une distance d dudit cône, et pour incliner le cône vers l'AR sans le renverser
- à une vitesse suffisante - marche AR du véhicule - pour que ladite percussion soulève ledit moyen de percussion ET simultanément le renvoie fortement vers l'AV, ce double mouvement permettant au cône de se dégager dudit moyen de percussion ET de retomber vers l'AV, où sa semelle tombe sur le bord du convoyeur, puisque dans ce laps de temps le véhicule a reculé,
- ledit renvoi vers l'AV dudit moyen de percussion projetant ledit moyen de percussion sur un dispositif d'amortissement/renvoi adapté pour amortir le choc et pour renvoyer violemment donc rapidement vers l'AR, de manière dynamique, c'est à dire par dissipation de l'énergie du renvoi vers l'AV, ledit dispositif de percussion qui retrouve ainsi très rapidement (vitesse v) sa position de départ où il est à nouveau en mesure de percuter le cône suivant.

5. Dispositif selon l'une quelconque des revendications 1 à 4, **caractérisé en ce que** ledit dispositif d'amortissement/renvoi dynamique peut être passif, par exemple un ressort ou un vérin que le renvoi vers l'AV comprime et qui se détend pour renvoyer le moyen de percussion vers l'AR, ou bien actif, c'est à dire par exemple un vérin motorisé qui est armé durant la phase de renvoi vers l'AR du percuteur, et qui frappe le percuteur en lui donnant une forte impulsion vers l'AR lorsque ledit percuteur le frappe en bout de sa course vers l'AV.

6. Dispositif selon l'une quelconque des revendications 1 à 5, **caractérisé en ce qu'**il fonctionne également en marche AVANT, en adaptant le montage du système complet sur le côté ou à l'avant du véhicule.

7. Dispositif (1) selon l'une quelconque des revendications 1 à 6 pour ramassage rapide et éventuellement de pose, sans pénibilité et sans danger pour l'opérateur, de cônes (2) de balisage autoroutiers, routiers, d'aéroports, de zones portuaires ou autres, du type comportant un véhicule de ramassage équipé dudit dispositif, lui-même du type comportant un moyen de percussion (3) du cône et un convoyeur (4) du cône vers l'opérateur, **caractérisé en ce que** :
- ledit moyen de percussion (3) est constitué d'au moins un bras articulé (5) monté pivotant selon un axe de rotation perpendiculaire au convoyeur (4), au niveau d'un point de fixation ou pivot (7), lui-même monté sur un support 11 solidaire du convoyeur (4) et qui comporte un élément de type barre de percussion (6) à son extrémité supérieure également perpendiculaire par rapport à l'axe longitudinal du convoyeur
- ledit moyen de percussion (3) est géométriquement adapté de telle manière qu'en reculant par le mouvement dudit véhicule par convention, vers l'arrière AR, la barre de percussion (6) heurte la partie supérieure du cône, en un point (A) distant du sommet (S) du cône d'une distance (d) ; cette distance (d) est adaptée pour que lorsque la barre de percussion (6) fait basculer le cône (2) par action/percussion sur le point (A), le cône bascule vers l'AR tout en repoussant la barre (6) vers le haut ET vers l'AV par pivotement autour du pivot (7), le basculement et le fait de repousser la barre (6) vers le haut ET vers l'AV étant adaptés géométriquement et en cinématique pour que le cône puisse se dégager de la barre de percussion (6) par le dessous de celle-ci pour ensuite retomber par gravité, au niveau d'au moins une partie de sa semelle, sur le convoyeur, tandis que le bras (5) et la barre (6) reculent vers l'AV, le dégagement étant permis par la coopération de ces deux mouvements.
- le cône et le point (A) sont géométriquement adaptés pour , sous le choc de la barre 6 à vitesse élevée sur le point A du cône, repousser ledit bras articulé (5) autour de son point de fixation (7) en le renvoyant fortement vers l'avant (AV) où le bras articulé (5) heurte un premier moyen d'amortissement et de renvoi (8), qui par réaction à l'énergie transmise par le bras articulé (5), renvoie rapidement ledit bras (5), et donc la barre de percussion (6), vers sa position initiale de percussion, tandis que le cône (2), qui s'est dégagé de la barre de percussion bascule par gravité vers l'avant (AV) sous ladite barre de percussion et retombe avec sa semelle (10) sur le convoyeur.

8. Dispositif selon la revendication 7, **caractérisé en ce que** ledit premier moyen d'amortissement et de renvoi (8) est un amortisseur hydraulique, ou un couple ressort-amortisseur, ou tout autre élément connu possédant les mêmes caractéristiques, à savoir : être capable d'absorber une certaine quantité d'énergie cinétique et être également capable d'en restituer une autre.

9. Dispositif selon la revendication 7 ou 8, **caractérisé en ce que**, au retour vers sa position initiale, ledit moyen de percussion (6) voit son mouvement amorti par un second moyen d'amortissement (9), adapté pour absorber l'énergie résiduelle et éviter tout rebond dudit moyen de percussion (3).

10. Dispositif selon la revendication 9, **caractérisé en ce que** le second moyen d'amortissement (9) est un élément de type butée en caoutchouc ou amortisseur hydraulique ou tout autre moyen de freinage progressif du mouvement du moyen de percussion au voisinage de ladite position initiale.

11. Dispositif selon la revendication 10, **caractérisé en ce que** ledit moyen de freinage progressif est constitué de deux bandes latérales à revêtement adaptées pour entrer en frottement ledit moyen de percussion.

12. Dispositif selon l'une quelconque des revendications 7 à 11, **caractérisé en ce que** l'énergie cinétique nécessaire au renvoi rapide de la barre (6) et du bras (5) vers l'AV est engendrée par le choc de la barre (6) sur le point A du cône à une vitesse de recul du véhicule de ramassage de l'ordre de 15 à 30 km / h.

13. Dispositif selon l'une quelconque des revendications 7 à 12 **caractérisé en ce qu'**il comprend, pour un cône de 4,5 kg, et un véhicule reculant ou avançant entre 15 et 20 km/h
- un moyen de percussion comportant un bras mobile (3) de longueur 50 cm et une barre transversale de percussion de diamètre 3 cm, de poids total 800 g et **en ce que**
- la percussion d'une barre de percussion sur le haut du cône renvoie ladite barre en 1 seconde -temps estimé et fortement variable selon la vitesse véhicule et de nombreux paramètres- vers un moyen d'amortissement/renvoi, notamment, sur le prototype, un amortisseur hydraulique de type vérin.
- lequel est comprimé par l'arrivée du percuteur, absorbe une partie de l'énergie correspondante, et en restitue la l'énergie « résiduelle » - moins les frottements et autres effets parasites connus - au dit percuteur
- lequel revient en 1 s - temps estimé et fortement variable selon la vitesse véhicule et de nombreux paramètres - à sa position de départ AR, prêt pour la percussion d'un nouveau cône, LE CYCLE ETANT DONC D'ENVIRON 1s + 1s SOIT ENVIRON 2s.

14. Dispositif selon l'une quelconque des revendications 7 à 13, **caractérisé en ce que** la distance d est comprise entre 4 et 6 cm, la barre (6) et le bras (5) sont en matériau de type aluminium ou inox.

15. Dispositif selon l'une quelconque des revendications 7 à 14, **caractérisé en ce que** pour des cônes plus petits, par exemple de 50 cm de hauteur, la géométrie sera adaptée en conséquence, la masse du percuteur sera diminuée de 30% ; de même, si des cônes bi-matières présentent un rapport masse semelle - masse cône différent, la masse et l'inertie du percuteur seront modifiés proportionnellement : ce sont la masse du cône, sa répartition de masse, sa rigidité qui déterminent, par loi de proportionnalité, la masse du percuteur, sa répartition de masse et les valeurs d'amortissement.

16. Dispositif selon l'une quelconque des revendications 7 à 15, **caractérisé en ce que** de même, le mouvement d'escamotage du percuteur peut être vers le haut par un mouvement de rotation, en biais vers le haut par un mouvement de translation, en latéral sur le coté, par un mouvement de rotation ou de translation, ou par déformation d'une liaison élastique présentant des caractéristiques voisines du moyen (8) d'amortissement/renvoi.

17. Dispositif selon l'une quelconque des revendications 7 à 16, **caractérisé en ce que** le percuteur peut aussi être constitué d'une barre double pivotante avec un mouvement circulaire par demi tour : la percussion d'un premier cône met en rotation l'ensemble à double percuteur alternatif sur un demi tour pendant que le cône passe dessous, la seconde barre du percuteur arrive alors en position de percussion et l'ensemble est stoppé en position par un moyen d'amortissement, la percussion d'un second cône produisant sur cette seconde barre le même effet que sur la première, et ainsi de suite.

18. Procédé de ramassage de cônes de balisage **caractérisé en ce que** on utilise le dispositif pour le ramassage rapide et éventuellement la pose de cônes de balisage selon les revendications 1 à17.

19. Procédé de pose de cônes de balisage en utilisant le dispositif selon les revendications 1 à 17, **caractérisé en ce que** on retire le percuteur de l'équipement ou on place le moyen de percussion (3) en position haute, c'est-à-dire dans une position telle que le cône passe tout simplement dessous le moyen de percussion ; le bras articulé pourra être fixée dans ladite position par tout moyen connu à la paroi latérale ; et **en ce qu'**on pose les cônes à intervalles réguliers sur le convoyeur que l'on a mis en position de fonctionnement inverse par rapport au fonctionnement de ramassage de cônes, c'est-à-dire pour transporter le cône vers la route.

## Patentansprüche

1. Vorrichtung zum schnellen Aufsammeln und etwaigen Aufstellen von Leitkegeln, die dazu bestimmt ist, auf einer Seite, oder hinter, oder vor einem Aufsammelfahrzeug positioniert zu werden, wobei die Vorrichtung ein "technisches Schlagmittel" aufweist, um einen Kegel geringfügig zu kippen, damit er ergriffen und transportiert wird, die mit der Aufsammelvorrichtung mit der das Aufsammelfahrzeug fest verbunden ist, fest verbunden ist, was die Bewegung des Schlagbolzens und somit das "Schlagen" gegen den Kegel erzeugt, **dadurch gekennzeichnet, dass** das "technische Schlagmittel" einen Kegelschlagbolzen aufweist, der von hinten AR nach vorne AV und von vorne AV nach hinten AR BEWEGLICH ist - wobei AR und AV die gewöhnliche, jedoch nicht einschränkende Fahrtrichtung des Aufsammelfahrzeugs bezeichnen -, wobei die Beweglichkeit im Wesentlichen durch ein "technisches Führungsmittel" für den Schlagbolzen AR nach AV und dann AV nach AR und durch den Impuls oder die kinetische Energie erhalten wird, die durch das Schlagen des beweglichen Schlagbolzens auf den Kegel erzeugt werden, wobei das "technische Schlagmittel" eingerichtet ist, den Kegel zu schlagen, wenn das Aufsammelfahrzeug fährt, und durch den Impuls oder die kinetische Energie, die durch das Schlagen erzeugt werden, "stoßartig/schnell" nach vorne AV zu einem Dämpfungs-/Rückstoßmittel hin zurückgestoßen zu werden und dann, durch die kinetische Restenergie, die durch das Dämpfungs-/Rückstoßmittel zurückgegeben wird, in seine Ausgangsposition zum Schlagen eines neuen Kegels zurückzukehren, wobei dies in schneller Abfolge durch Dissipation kinetischer Energie erfolgt.

2. Vorrichtung nach Anspruch 1, **dadurch gekennzeichnet, dass** das "technische Führungsmittel" beliebiger Art sein kann: im Folgenden, und bei dem realisierten Prototyp, ist der den Schlagbolzen tragende Arm um eine Achse senkrecht zu der Fahrtrichtung drehbeweglich; denkbar sind jedoch technische Äquivalente, wo der Schlagbolzen, der im Allgemeinen eine horizontale Stange ist, die ebenfalls zu der Fahrtrichtung senkrecht ist, oberhalb der Schlaghöhe angelenkt ist oder durch zwei Schienen geführt wird, die jede eine Nut in Form eines horizontalen U bilden, wo der Schlagbolzen umläuft, mit Rollenlagern, um die Reibungen zu verringern.

3. Vorrichtung nach Anspruch 1 oder 2, **dadurch gekennzeichnet, dass** das Dämpfungs-/Rückstoßmittel selbst dem Schlagbolzen Energie verleihen kann, für einen noch schnelleren Rückstoß in seine anfängliche Position: zum Beispiel kann dies der Fall eines Federmittels sein, das gleichzeitig dämpft und Energie an den Schlagbolzen zurückgibt, oder ein Zylinder, oder selbst ein aktives Mittel, das Energie speichert, bevor der Schlagbolzen es erreicht, und sie bei einem Stoß zurückgibt.

4. Vorrichtung zum Aufsammeln von Leitkegeln, nach einem der Ansprüche 1 bis 3, die eine seitliche Fördereinrichtung - mit Band oder mit Rollen - oder in AR- oder AV-Position aufweist, die zur Montage auf dem Aufsammelfahrzeug eingerichtet ist, **dadurch gekennzeichnet, dass** auf der Fördereinrichtung oder auf dessen Rahmen:
- die Aufsammelvorrichtung montiert ist, mit den folgenden Mitteln:
- ein im Wesentlichen bügelförmiges Mittel (3) zum Schlagen des Kegels in AR- oder AV-Fahrt,
- das an einem Träger (11), der mit der Fördereinrichtung fest verbunden ist, schwenkbar gelagert ist,
- wobei das Schlagmittel geometrisch und kinematisch angepasst ist, um den Kegel in einem Punkt (A) geringfügig unter der Spitze, in einer Distanz (d) von dem Kegel, zu schlagen und um den Kegel nach AR zu neigen, ohne ihn umzukippen
- mit einer ausreichenden Geschwindigkeit - AR-Gang des Fahrzeugs - damit das Schlagen den Schlagbolzen anhebt UND ihn gleichzeitig kräftig nach AV zurückstößt, wobei diese doppelte Bewegung es dem Kegel gestattet, sich von dem Schlagmittel zu lösen UND nach AV zurückzufallen, wo seine Sohle auf den Rand der Fördereinrichtung fällt, da sich das Fahrzeug in dieser Zeitspanne zurückbewegt hat,
- wobei der Rückstoß nach AV des Schlagmittels das Schlagmittel auf eine Dämpfungs-/Rückstoßeinrichtung schleudert, die eingerichtet ist, um den Schlag zu dämpfen und um die Schlagvorrichtung stoßartig und damit schnell auf dynamische Weise, das heißt durch Dissipation der Energie des Rückstoßes nach AV, nach AR zurückzustoßen, wobei die Schlagvorrichtung auf diese Weise sehr schnell (Geschwindigkeit v) ihre Ausgangsposition wiedereinnimmt, wo sie erneut in der Lage ist, den folgenden Kegel zu schlagen.

5. Vorrichtung nach einem der Ansprüche 1 bis 4, **dadurch gekennzeichnet, dass** die dynamische Dämpfungs-/Rückstoßvorrichtung passiv sein kann, zum Beispiel eine Feder oder ein Zylinder, die bzw. den der Rückstoß nach AV zusammendrückt und die bzw. der sich entspannt, um das Schlagmittel nach AR zurückzustoßen, oder auch aktiv sein kann, das heißt zum Beispiel ein motorbetriebener Zylinder sein kann, der während der Phase des Rückstoßes des Schlagbolzens nach AR gespannt wird und der den Schlagbolzen stößt, indem er ihm einen kräftigen Impuls nach AR verleiht, wenn ihn der Schlagbolzen am Ende des Hubs nach AV stößt.

6. Vorrichtung nach einem der Ansprüche 1 bis 5, **dadurch gekennzeichnet, dass** sie ebenfalls im VORWÄRTS-Gang funktioniert, indem die Montage des gesamten Systems an der Seite oder an der Vorderseite des Fahrzeugs angepasst wird.

7. Vorrichtung (1) nach einem der Ansprüche 1 bis 6, zum schnellen Aufsammeln und etwaigen Aufstellen, ohne Anstrengung und ohne Gefahr für den Arbeiter, von Leitkegeln (2) für Autobahnen, Straßen, Flughäfen, Hafengebiete oder dergleichen, des Typs aufweisend ein Aufsammelfahrzeug, das mit der Vorrichtung versehen ist, die ihrerseits ein Mittel zum Schlagen (3) des Kegels und eine Einrichtung zum Fördern (4) des Kegels zu dem Arbeiter hin aufweist,
**dadurch gekennzeichnet, dass**
- das Schlagmittel (3) von mindestens einem Gelenkarm (5) gebildet ist, der gemäß einer Drehachse senkrecht zu der Fördereinrichtung (4), im Bereich eines Befestigungspunktes oder eines Drehbolzens (7), drehbar gelagert ist, der seinerseits an einem Träger (11), der mit der Fördereinrichtung (4) fest verbunden ist, gelagert ist und an seinem oberen Ende ebenfalls senkrecht relativ zu der Längsachse der Fördereinrichtung ein Element des Typs Schlagstange (6) aufweist,
- wobei das Schlagmittel (3) geometrisch so angepasst ist, dass, indem es sich durch die Bewegung des Fahrzeugs herkömmlicherweise nach hinten AR zurückbewegt, die Schlagstange (6) an den oberen Teil des Kegels in einem Punkt (A), der von der Spitze (S) des Kegels um eine Distanz (d) beabstandet ist, stößt; dieser Abstand (d) ist so angepasst, dass, wenn die Schlagstange (6) den Kegel (2) durch Einwirkung/Schlag auf den Punkt (A) zum Kippen bringt, der Kegel nach AR kippt und die Stange (6) durch Drehen um den Drehbolzen (7) gleichzeitig nach oben UND nach AV zurückdrückt, wobei das Kippen und die Tatsache, dass die Stange (6) nach oben UND nach AV zurückgedrückt wird, geometrisch und kinematisch so angepasst sind, dass der Kegel sich von der Schlagstange (6) von deren Unterseite aus lösen kann und dann schwerkraftbedingt im Bereich mindestens eines Teils seiner Sohle auf die Fördereinrichtung fällt, während der Arm (5) und die Stange (6) sich nach AV zurückbewegen, wobei das Lösen durch das Zusammenwirken dieser zwei Bewegungen gestattet wird,
- der Kegel und der Punkt (A) geometrisch angepasst sind, um, unter dem Stoß der Stange (6) mit erhöhter Geschwindigkeit auf den Punkt (A) des Kegels, den Gelenkarm (5) um seinen Befestigungspunkt (7) zurückzudrücken, in dem sie ihn kräftig nach vorne (AV) zurückstoßen, wo der Gelenkarm (5) an ein erstes Dämpfungs- und Rückstoßmittel (8) stößt, das durch Reaktion auf die durch den Gelenkarm (5) übertragene Energie den Arm (5), und somit die Schlagstange (6), schnell in seine anfängliche Schlagrichtung zurückstößt, während der Kegel (2), der sich von der Schlagstange gelöst hat, schwerkraftbedingt nach vorne (AV) unter die Schlagstange kippt und mit seiner Sohle (10) auf die Fördereinrichtung fällt.

8. Vorrichtung nach Anspruch 7, **dadurch gekennzeichnet, dass** das erste Dämpfungs-/Rückstoßmittel (8) ein hydraulischer Dämpfer oder ein Feder-Dämpfer-Paar oder jedes andere bekannte Element mit den gleichen Merkmalen ist, das heißt: in der Lage ist, eine bestimmte Menge kinetischer Energie zu absorbieren, und ebenfalls in der Lage ist, eine andere zurückzugeben.

9. Vorrichtung nach Anspruch 7 oder 8, **dadurch gekennzeichnet, dass** das Schlagmittel (6) bei der Rückkehr in seine anfängliche Position durch ein zweites Dämpfungsmittel (9) in seiner Bewegung gedämpft wird, die angepasst ist, um die Restenergie zu absorbieren und jeglichen Rückprall des Schlagmittels (6) zu verhindern.

10. Vorrichtung nach Anspruch 9, **dadurch gekennzeichnet, dass** das zweite Dämpfungsmittel (9) ein Element des Typs Anschlag aus Gummi oder hydraulischer Dämpfer oder jedes andere Mittel zum progressiven Abbremsen der Bewegung des Schlagmittels nahe seiner anfänglichen Position ist.

11. Vorrichtung nach Anspruch 10, **dadurch gekennzeichnet, dass** das Mittel zum progressiven Abbremsen von zwei seitlichen beschichteten Bändern gebildet ist, die angepasst sind, um das Schlagmittel in Reibung zu bringen.

12. Vorrichtung nach einem der Ansprüche 7 bis 11, **dadurch gekennzeichnet, dass** die kinetische Energie, die für das schnelle Zurückstoßen der Stange (6) und des Arms (5) nach AV notwendig ist, durch den Schlag der Stange (6) auf den Punkt (A) des Kegels bei einer Geschwindigkeit des sich rückwärts bewegenden Aufsammelfahrzeugs in der Größenordnung von 15 bis 30 km/h erzeugt wird.

13. Vorrichtung nach einem der Ansprüche 7 bis 12, **dadurch gekennzeichnet, dass** sie, bei einem Kegel von 4,5 kg und einem sich zwischen 15 und 20 km/h rückwärts oder vorwärts bewegenden Aufsammelfahrzeug Folgendes umfasst:
- ein Schlagmittel, das einen beweglichen Arm (3) mit einer Länge von 50 cm und eine quergerichtete Schlagstange mit einem Durchmesser von 3 cm, mit einem Gesamtgewicht von 800 g aufweist, und dass
- das Schlagen einer Schlagstange auf die Oberseite des Kegels die Stange in 1 Sekunde - geschätzte Zeit, die je nach Fahrzeuggeschwindigkeit und zahlreichen Parameter stark variiert - zu einem Dämpfungs-/Rückstoßmittel hin zurückstößt, insbesondere, bei dem Prototyp, einem hydraulischen Dämpfer des Typs Zylinder,
- das durch die Ankunft des Schlagbolzens zusammengedrückt wird, einen Teil der entsprechenden Energie absorbiert und die - "restliche "Energie - unter Abzug der Reibungen und anderer bekannten parasitären Effekte - an den Schlagbolzen zurückgibt,
- der in 1 s - geschätzte Zeit, die je nach Fahrzeuggeschwindigkeit und zahlreichen Parameter stark variiert - in seine Ausgangsposition AR zurückkehrt und zum Schlagen eines neuen Kegels bereit ist,
WOMIT DER ZYKLUS UNGEFÄHR 1 s + 1 s, D. H. ETWA 2 s BETRÄGT.

14. Vorrichtung nach einem der Ansprüche 7 bis 13, **dadurch gekennzeichnet, dass** die Distanz (d) zwischen 4 und 6 cm beträgt und die Stange (6) und der Arm (5) aus einem Material des Typs Aluminium oder rostfreier Stahl sind.

15. Vorrichtung nach einem der Ansprüche 7 bis 14, **dadurch gekennzeichnet, dass** bei kleineren Kegeln, mit zum Beispiel einer Höhe von 50 cm, die Geometrie entsprechend angepasst wird, die Masse des Schlagbolzens um 30 % verringert wird; ferner, wenn Kegel aus zwei Materialien ein unterschiedliches Verhältnis zwischen Masse Sohle und Masse Kegel aufweisen, die Masse und die Trägheit des Schlagbolzens proportional verändert werden: aufgrund des Proportionalgesetzes werden die Masse des Schlagbolzens, seine Masseverteilung und die Dämpfungswerte durch die Masse des Kegels, seine Masseverteilung, seine Steifigkeit bestimmt.

16. Vorrichtung nach einem der Ansprüche 7 bis 15, **dadurch gekennzeichnet, dass** ferner die Versenkungsbewegung des Schlagbolzens nach oben durch eine Drehbewegung, schräg nach oben durch eine Translationsbewegung, seitlich auf die Seite durch eine Dreh- oder Translationsbewegung oder durch Verformung einer elastischen Verbindung, die Merkmale aufweist, die dem Dämpfungs-/Rückstoßmittel (8) nahekommen, erfolgen kann.

17. Vorrichtung nach einem der Ansprüche 7 bis 16, **dadurch gekennzeichnet, dass** der Schlagbolzen ferner von einer doppelten Stange, die sich mit einer kreisförmigen Bewegung um eine halbe Umdrehung dreht, gebildet ist: das Schlagen eines ersten Kegels versetzt die Anordnung mit hin und her bewegbarem Doppelschlagbolzen in Drehung um eine halbe Umdrehung, während der Kegel unten durchläuft, die zweite Stange des Schlagbolzens kommt dann in der Schlagposition an, und die Anordnung wird durch ein Dämpfungsmittel in Position gestoppt, wobei das Schlagen eines zweiten Kegels auf diese zweite Stange den gleichen Effekt hervorruft, wie auf die erste, und so weiter.

18. Verfahren zum Aufsammeln von Leitkegeln, **dadurch gekennzeichnet, dass** die Vorrichtung zum schnellen Aufsammeln und etwaigen Aufstellen von Leitkegeln nach den Ansprüchen 1 bis 17 verwendet wird.

19. Verfahren zum Aufstellen von Leitkegeln unter Verwendung der Vorrichtung nach den Ansprüchen 1 bis 17, **dadurch gekennzeichnet, dass** der Schlagbolzen von dem Gerät weggezogen wird oder dass das Schlagmittel (3) in die obere Position gebracht wird, das heißt, in eine derartige Position, dass der Kegel ganz einfach unter dem Schlagmittel durchläuft; der Gelenkarm kann durch jedes beliebige bekannte Mittel an der Seitenwand in der Position fixiert werden; und dass die Leitkegel in gleichmäßigen Abständen auf die Fördereinrichtung gestellt werden, die in relativ zum Betrieb zum Aufsammeln von Kegeln umgekehrte Betriebsposition gebracht wurde, das heißt zum Transportieren des Kegels zu der Straße hin.

## Claims

1. Device for rapidly collecting and optionally placing marker cones, intended to be positioned on one side of, at the rear of, or in front of a collection vehicle, said device comprising a "technical striking means" for slightly tilting a cone enabling it to be picked up then conveyed, integral with the collecting device, to which the collection vehicle is solidly connected, thereby generating the movement of the striker and consequently the "impact" against the cone, **characterised in that** the "technical striking means" comprises a MOBILE cone striker that can move forwards (AV) and backwards (AR) - AR and AV denoting the usual but non-limitative direction of travel of the collection vehicle - , said mobility being essentially obtained by a "technical means for guiding" the striker in the forward (AV) then backward (AR) direction, and by the impetus or kinetic energy generated by the impact of the mobile striker on the cone, said "technical striking means" being adapted to strike the cone when the collection vehicle is moving and to be propelled "forcibly/rapidly" forward by the impetus or the kinetic energy generated by the impact, towards a damping/return means, then "forcibly/rapidly" returning, by virtue of the residual kinetic energy released by said damping/return means, to its initial position for striking a new cone, all in rapid succession by dissipating the kinetic energy.

2. Device according to Claim 1, **characterised in that** the "guiding means" can be of any type as desired: in the following description, and on the built prototype, the arm carrying the striker is rotatably mobile about an axis perpendicular to the direction of travel; technical equivalents can, however, be envisaged whereby the striker, which is generally a horizontal bar also perpendicular to the direction of travel, is articulated above the striking height, or is guided by two rails each forming a horizontal U-shaped groove in which said striker travels, with ball bearings to reduce the friction.

3. Device according to Claim 1 or 2, **characterised in that** said damping/return means can itself impart energy to the striker, for an even more rapid return to its initial position: for example, this can be the case with a spring means, which both damps and releases energy to the striker, or a cylinder, or an active means which stores energy before the striker reaches it, and releasing the energy upon the impact.

4. Device for collecting marker cones according to any one of Claims 1 to 3, comprising a side conveyor - of the belt or roller type - or in the rear or forward position capable of being mounted on the collection vehicle, **characterised in that** there is mounted on said conveyor or its frame:
- said collection device of which the means are
- a substantially bow-shaped means for striking (3) the cone in the backward or forward direction of travel
- pivotably mounted on a support 11 integral with said conveyor,
- said striking means being geometrically and kinematically adapted to strike the cone at a point A slightly below the apex, at a distance d from said cone, and to tilt the cone backwards without overturning it
- at a sufficient speed - when the vehicle is travelling backwards - so that said impact raises said striking means AND simultaneously forcibly propels it forward, this double movement enabling the cone to disengage from said striking means AND to fall forward, where its baseplate drops onto the edge of the conveyor, as during this period of time the vehicle has reversed,
- said forward propulsion of said striking means projecting said striking means onto a damping/return device adapted to damp the impact and to forcibly and therefore rapidly propel backwards, in a dynamic manner, i.e. by dissipating the forward propulsion energy, said striking device which thus very rapidly (velocity v) returns to its initial position where it is again in a position to strike the next cone.

5. Device according to any one of Claims 1 to 4, **characterised in that** said dynamic damping/return device can be passive, for example a spring or a cylinder which is compressed by the forward return and which expands to propel the striking means backwards, or active, for example a motorised cylinder which is armed during the rearward return phase of the striker, and which hits the striker imparting thereto a strong rearward impetus when said striker hits it at the end of its forward travel.

6. Device according to any one of Claims 1 to 5, **characterised in that** it also operates in the FORWARD direction of travel, by adapting the mounting of the complete system on the side or at the front of the vehicle.

7. Device (1) according to any one of Claims 1 to 6 for rapidly collecting and optionally placing, without difficulty and without danger for the operator, hazard marker cones (2) for motorways, roads, airports, port areas or other areas, of the type comprising a collection vehicle fitted with said device, the latter being of the type comprising a means (3) for striking the cone and a conveyor (4) for moving the cone towards the operator, **characterised in that**:
- said striking means (3) consists of at least one articulated arm (5) pivotably mounted on an axis of rotation perpendicular to the conveyor (4), a the level of an attachment point or pivot (7), itself mounted on a support 11 integral with the conveyor (4) and which comprises an element of the striker bar type (6) at its upper end also perpendicular to the longitudinal axis of the conveyor;
- said striking means (3) is geometrically adapted in a manner such that on retracting by the movement of said vehicle, conventionally backwards, the striker bar (6) strikes the upper part of the cone, at a point (A) distant from the apex (S) of the cone by a distance (d); this distance (d) is adapted so that when the striker bar (6) tilts the cone (2) by acting on/striking the point (A), the cone tilts rearwards at the same time pushing the bar (6) upwards AND forwards by pivoting around the pivot (7), the tilting action and the effect of pushing the bar (6) upwards AND forwards being adapted geometrically and kinematically so that the cone is able to disengage from the striker bar (6) beneath the latter and then to drop by gravity, at the level of at least one part of its baseplate, onto the conveyor, while the arm (5) and the bar (6) retract forwards, the disengagement being enabled by the cooperation of these two movements.
- the cone and the point (A) are geometrically adapted so as to, under the impact of the bar 6 at high velocity on the point A of the cone, push said articulated arm (5) around its point of attachment (7) forcibly propelling it forwards (AV) where the articulated arm (5) makes contact with a first damping and return means (8), which by reaction to the energy transmitted by the articulated arm (5), rapidly returns said arm (5), and therefore the striker bar (6), to its initial striking position, while the cone (2), which has disengaged from the striker bar tilts forward (AV) by gravity under said striker bar and drops by its baseplate (10) onto the conveyor.

8. Device according to Claim 7, **characterised in that** said first damping and return means (8) is a hydraulic shock absorber, or a spring/shock absorber combination, or any other known element having the same characteristics, namely: capable of absorbing a certain amount of kinetic energy and also capable of releasing another quantity thereof.

9. Device according to Claim 7 or 8, **characterised in that**, on returning to its initial position, the movement of said striking means (6) is damped by a second damping means (9) adapted to absorb the residual energy and to avoid any bounce of said striking means (3).

10. Device according to Claim 9, **characterised in that** the second damping means (9) is an element of the rubber stop or hydraulic shock absorber type or any other means for progressively braking the movement of the striking means in proximity to said initial position.

11. Device according to Claim 10, **characterised in that** said progressive braking means is composed of two coated side bands adapted to produce friction with said striking means.

12. Device according to any one of Claims 7 to 11, **characterised in that** the kinetic energy necessary to rapidly propel the bar (6) and the arm (5) forwards is generated by the impact of the bar (6) on the point A of the cone at a reversing speed of the collection vehicle in the order of 15 to 30 km/h.

13. Device according to any one of Claims 7 to 12, **characterised in that** it comprises, for a cone weighing 4.5 kg, and a vehicle travelling forwards or backwards at between 15 and 20 km/h
- a striking means comprising a mobile arm (3) having a length of 50 cm and a transverse striker bar having a diameter of 3 cm, weighing a total of 800 g, and **in that**
- the impact of a striker bar at the top of the cone propels said bar in 1 second - an estimated and highly variable time depending on the speed of the vehicle and numerous parameters - towards a damping/return means, in particular, on the prototype, a hydraulic shock absorber of the cylinder type
- which is compressed by the arrival of the striker, absorbs a part of the corresponding energy, and releases the "residual" energy - less the friction and other known interference effects - to said striker
- which returns in 1 second - an estimated and highly variable time depending on the speed of the vehicle and numerous parameters - to its initial rearward position, ready to strike a new cone,
THE CYCLE TIME IS THEREFORE ABOUT 1s + 1s THAT IS ABOUT 2s.

14. Device according to any one of Claims 7 to 13, **characterised in that** the distance d is between 4 and 6 cm, and the bar (6) and the arm (5) are made of an aluminium or stainless steel type material.

15. Device according to any one of Claims 7 to 14, **characterised in that** for smaller cones, for example with a height of 50 cm, the geometry will be adapted accordingly, and the weight of the striker will be reduced by 30%; likewise, if bi-material cones have a different baseplate/cone mass ratio, the mass and the inertia of the striker will be proportionately modified: this will include the mass of the cone, its weight distribution and its rigidity which determine, by the law of proportionality, the mass of the striker, its weight distribution and the damping values.

16. Device according to any one of Claims 7 to 15, **characterised in that**, likewise, the retraction movement of the striker can be upwards by a rotational movement, obliquely upwards by a traversing movement, laterally to the side, by a rotational or traversing movement, or by deformation of a resilient connection having characteristics similar to the damping/return means (8).

17. Device according to any one of Claims 7 to 16, **characterised in that** the striker can also be composed of a double bar pivoting with a circular movement in half turns: the impact of a first cone places the alternate double striker assembly in rotation through a half turn while the cone passes beneath, the second bar of the striker then arrives at the striking position and the assembly is stopped in position by a damping means, the impact of a second cone producing on this second bar the same effect as on the first, and so on.

18. Method for collecting marker cones, **characterised in that** it employs the device for rapidly collecting and optionally placing marker cones according to Claims 1 to 17.

19. Method for placing marker cones employing the device according to Claims 1 to 17, **characterised in that** the striker is removed from the equipment or the striking means (3) is placed in a high position, that is in a position such that the cone simply passes beneath the striking means; the articulated arm can be fixed in said position by any known means to the side wall; and **in that** the cones are placed at regular intervals on the conveyor that has been placed in the inverse operating position relative to the operation of collecting cones, that is for conveying the cone towards the road.
